# FASCICULE DE BREVET EUROPEEN

(11) **EP 0 066 524 B1**
(45) Date de publication et mention de la délivrance du brevet: **11.12.1985**
(21) Numéro de dépôt: 82420062.0
(22) Date de dépôt: 12.05.1982
(51) Int. Cl.: B22D 11/06

(54) **Procédé et dispositif de coulée continue sur roue à gorge**
Verfahren und Vorrichtung zum Stranggiessen mit Hilfe eines Giessrades mit Umfangsnut
Process and apparatus for continuous casting with a grooved casting wheel

(30) Priorité: 15.05.1981 FR 8110098
(43) Date de publication de la demande: 08.12.1982
(73) Titulaire: UGINE SAVOIE, F-73403 Ugine Cédex (FR)
(72) Inventeur: Petit, Robert, F-73400 Ugine (FR)
(74) Mandataire: Givord, Jean-Pierre

## Description

Le procédé et le dispositif, qui font l'objet de l'invention, concernent de la façon la plus générale la coulée continue des métaux sur roue.

Ce procédé et ce dispositif permettent la coulée continue de métaux ou alliages sous forme de barres ou de bandes. Ce procédé s'applique à une très large gamme de métaux ou alliages. Bien qu'il puisse être utilisé efficacement pour la coulée de métaux à relativement bas point de fusion tels que l'aluminium, il convient particulièrement bien pour la coulée des métaux à point de fusion élevé tels que le cuivre et ses alliages et, surtout, l'ensemble des alliages ferreux, aciers ordinaires, alliés, inoxydables, réfractaires. Il convient aussi à la coulée d'autres métaux ou alliages réfractaires tels que les superalliages.

La description et les figures ci-après permettent de mieux comprendre les caractéristiques du procédé qui fait l'objet de l'invention.
Figure 1 dispositif connu de coulée continue sur roue avec fermeture de la jante par un ruban métallique sans fin.
Figure 2 détail de la roue de la figure 1.
Figure 3 ensemble comprenant le dispositif de la figure 1 et une installation de laminage continu qui lui est associée de façon connue.
Figure 4 dispositif de coulée continue sur roue, également connu, dans lequel le ruban .métallique s'enroule sur des poulies de renvoi.
Figure 5 dispositif de coulée continue sur roue avec fermeture de la jante par des volets suivant l'invention.
Figure 6 vue de la jante de la roue de coulée et d'un volet, suivant l'invention, en position de fermeture.
Figure 7 vue d'un volet, suivant l'invention, en position d'ouverture.
Figure 8 détail d'un volet, suivant l'invention, en appui sur la jante de la roue de coulée.
Figure 9 vue du mode d'accrochage suivant l'invention, des volets les uns aux autres.

Le brevet FR. 981 897 décrit un procédé de coulée continue sur roue. Les figures 1 et 2 permettent de comprendre les caractéristiques de ce procédé maintenant bien connu. Une roue (1), entraînée en rotation à vitesse lente par un moteur non représenté, comporte une jante creuse (2) dans la gorge (3) de laquelle un dispositif d'alimentation (4) permet d'introduire en (5) le métal liquide au moyen d'une busette.

Un ruban métallique sans fin (6) s'enroule sur la roue de coulée et sur une roue libre (7) disposée dans le même plan. Cette roue libre est montée sur un bras oscillant (8) qui joue le rôle de tendeur. Le ruban est ainsi plaqué sur les bords (9) de la jante de la roue (1) et empêche donc le métal coulé en (5) de sortir de la gorge. La jante est refroidie par circulation d'eau dans l'espace (10), ce qui permet une solidification rapide du métal dans la gorge. Cette eau est introduite par l'axe de la roue en (11) puis envoyée dans l'espace (10) à travers deux rayons diamétralement opposés (12) et (13). Le retour de l'eau s'effectue par deux autres rayons (14) et (15) et à travers l'axe de la roue en (16). La roue tourne dans le sens de la flèche et le serrage du ruban métallique sur la jante est tel qu'il ne se produit pas de glissement notable. La vitesse de solidification du métal dans la gorge est relativement rapide et la barre solidifiée (17) est extraite en continu de la gorge à l'endroit où le ruban métallique se décolle de la jante pour aller s'enrouler sur la roue (7). On voit que la barre (17) formée ainsi de façon continue doit être déviée par rapport au plan de symétrie de la jante (2) d'une quantité suffisante pour permettre de la faire sortir de l'espace délimité par les roues (1) et (7) et le ruban (6) sans heurter ce dernier. Une telle déviation ne présente pas de difficultés particulières dans le cas de barres de faible section en un métal de dureté limitée. Elle est, par contre, plus difficilement réalisable lorsqu'il s'agit de barres de forte section ou de bandes relativement larges, ou encore, de métaux ou alliages durs.

La figure 3 représente, toujours d'après l'enseignement du même brevet cité ci-dessus, la barre (17) extraite de la roue de coulée (1) qui est ainsi déviée de son plan de sortie puis envoyée vers une installation de laminage continu (18).

Afin de remédier à l'inconvénient de cette déviation de la barre, le FR. 1 178 580 propose de faire circuler le ruban ou bande, qui assure l'obturation de la jante, non pas sur une seule roue libre, jouant le rôle de tendeur, mais sur, au moins, deux roues libres.

On voit, à la figure 4, une disposition proposée dans ce brevet, dans laquelle le ruban métallique sans fin (19), qui assure la fermeture de la jante creuse (20) de la roue de coulée (21), s'enroule sur deux poulies de renvoi (22) et (23) et une poulie de tension (24). Par ailleurs, des rouleaux d'appui (25) et (26) permettent d'améliorer le contact entre le ruban métallique et les bords de la jante. De plus, pour améliorer le refroidissement du ruban métallique, un support mobile (27) est pourvu de moyens d'arrosage (28) qui projettent l'eau sur la face apparente du ruban.

De nombreuses modifications au procédé de coulée continue sur roue, qui vient d'être décrit, ont été proposées. Cependant, l'expérience a montré que, si ce procédé s'adapte bien à la coulée continue de métaux à relativement bas point de fusion, tels que l'aluminium, il est beaucoup plus difficile à mettre en oeuvre dans le cas où on désire effectuer la coulée de métaux à point de fusion beaucoup plus élevé tels que le cuivre ou encore tels que l'acier. Il devient alors de plus en plus difficile d'assurer un refroidissement satisfaisant du ruban métallique qui assure la fermeture de la jante. Pour des raisons de caractéristiques mécaniques, ce ruban est généralement réalisé en acier, et si son refroidissement est insuffisant, il risque, d'une part, d'être attaqué par le métal liquide qui vient à son contact et, d'autre part, de perdre par recuit une partie de ses caractéristiques de résistance mécanique. Par ailleurs, les efforts de torsion alternée auxquels ce ruban est soumis sont une cause de fissuration transversale, au bout d'un temps qui peut être court et, enfin, l'arrosage du ruban sur sa face externe ; pratiquement nécessaire dans tous les cas, n'est pas dépourvu de risque. Il peut arriver, en effet, que l'eau ainsi projetée vienne en contact avec le métal liquide qui est coulé dans la jante. On risque alors de voir se produire des explosions qui provoquent, dans la plupart des cas, la rupture du ruban métallique et peuvent ainsi endommager très sérieusement la roue de coulée.

Enfin, un sérieux défaut des produits obtenus par coulée de barres sur jante de roue, avec obturation par ruban métallique, est l'existence de deux angles vifs sur le produit solidifié à l'endroit où les deux bords du ruban se raccordent aux parois latérales de la jante. Ces angles vifs sont une cause de défauts et, très souvent, il est nécessaire de faire subir à la barre qui est extraite de la jante, un ébarbage avant de la faire passer dans le laminoir.

On a alors recherché la possibilité d'étendre les applications de la coulée sur roue à toutes sortes de métaux ou alliages et, en particulier, à ceux à haut point de fusion, en s'affranchissant des limitations actuellement imposées à l'utilisation de cette méthode de coulée, en particulier par les moyens d'obturation de la jante dont on dispose.

Dans le cas du document FR-A-2 317 032, un procédé de coulée continue d'alliages métalliques sur une roue sans gorge est décrit, dans lequel on utilise comme lingotière à parois mobiles l'espace défini entre une roue en rotation, une série de volets successifs refroidis par circulation d'eau enveloppant une partie de la roue et formant la face opposée de la lingotière, les deux autres faces étant constituées par des secteurs escamotables latéralement pour permettre aux volets de s'appliquer avec force contre le produit coulé. Après la coulée, les volets suivent une trajectoire séparée. Ce dispositif à roue sans gorge avec secteurs escamotables ne convient pas pour la coulée de métaux ou alliages à point de fusion élevé, et la trajectoire de ses volets représente une complication.

Le dispositif et le procédé suivant l'invention permettent de s'affranchir des limitations et complications de l'art antérieur connu. Ce dispositif, dont les caractéristiques du préambule de la revendication 1 tiennent compte de FR-A-2 317 032, permet d'atteindre cet objectif par les caractéristiques mentionnées dans la partie caractérisante.

Le dispositif selon l'invention est constitué par une roue de coulée pourvue d'une jante et de moyens d'obturation de ladite jante sur une partie de sa périphérie. A la différence de la roue de cou lée de FR-A-2 317 032, la jante de la roue de coulée de l'invention comporte une gorge. Ses moyens d'obturation comportent, comme les moyens d'obturation de la lingotière à parois mobiles de FR-A-2 317 032, une pluralité de volets mobiles sensiblement jointifs enveloppant le produit coulé depuis l'alimentation en métal liquide jusqu'à l'extraction du produit solidifié. Mais, de façon différente, ces volets mobiles sont montés de façon pivotante sur la roue de coulée de sorte que chaque volet mobile conserve le long de la jante un emplacement déterminé pendant la rotation de la roue de coulée. Ainsi, ces volets d'obturation mobiles fixés à la roue l'accompagnent de façon permanente dans sa rotation. Les moyens d'obturation comprennent aussi les moyens d'ouverture et de fermeture des volets, moyens tels que les volets soient en appui direct sur les bords de la jante entre le point d'introduction du métal liquide dans la gorge et un point proche du point d'extraction de la barre ou bande métallique solidifiée, et que les volets soient ouverts en laissant dégagé l'espace situé au-dessus de la gorge de la jante dans la zone d'extraction de cette barre ou bande solidifiée.

Ces moyens d'ouverture et de fermeture des volets mobiles comprennent des rampes fixes solidaires du bâti qui supporte la roue de coulée

De façon préférentielle, les volets comportent un moyen de refroidissement par circulation interne d'eau et de plus, des moyens de serrage assurent le plaquage des volets sur la jante de la roue avec une pression suffisante. Enfin, des moyens de liaison permettent de solidariser les volets les uns des autres.

De façon beaucoup plus détaillée, on va décrire maintenant un mode de réalisation du dispositif suivant l'invention.

La figure 5 représente une roue de coulée (29) entraînée par un moteur non représenté, qui tourne dans le sens de la flèche et dont la jante (30) est équipée de volets mobiles tels que (31). Comme le montre cette figure, les volets (31) sont en appui sur les bords de la jante dans une zone angulaire située entre le point d'introduction du métal liquide dans la gorge par un moyen d'alimentation (32) jusqu'à un. point proche de celui où la barre ou la bande solidifiée (33) est extraite de la gorge par un moyen convenable tel que les rouleaux de guidage (34). Dans toute la zone qui s'étend entre le point d'extraction de la barre solidifiée et le point d'introduction du métal liquide, les volets sont en position d'ouverture et disposés de façon à ne pas gêner le fonctionnement du moyen d'extraction, et à ne pas faire obstacle au passage de la barre ou de la bande solidifiée qui est généralement dirigée vers des moyens de réduction par exemple par laminage, et à ne pas faire obstacle non plus au fonctionnement du moyen d'alimentation en métal liquide.

Une particularité essentielle de l'invention est que les volets mobiles (31) accompagnent de façon permanente la roue de coulée dans sa rotation et que chacun d'eux conserve le long de la jante de celle-ci, un emplacement déterminé. Des crochets de liaison (35), représentés de façon schématique sur la figure 5, assurent le maintien des volets les uns contre les autres, pour éviter toute fuite de métal liquide à travers un éventuel espace entre deux volets adjacents. Par ailleurs, comme on le verra plus loin de façon détaillée, une rampe fixe (36) entoure la roue de coulée dans toute la région angulaire où les volets doivent rester fermés, et assure le plaquage de ceux-ci sur le rebord de la jante par l'intermédiaire d'un moyen de serrage classique.

On voit sur la figure 6, de façon détaillée, un mode avantageux de réalisation des volets suivant l'invention.

La roue de coulée (29), qui est représentée en coupe partielle suivant un plan parallèle à l'axe, comporte une jante (30) pourvue d'une gorge (37) destinée à recevoir le métal liquide et à permettre sa solidification. Cette jante est refroidie par une circulation d'eau qui a lieu de façon connue dans l'espace annulaire (38) et qui est entretenue par un système d'arrivée et de départ d'eau, qui s'effectue par exemple à travers l'axe de la roue qui est creux et comporte de façon connue, les liaisons nécessaires avec le réseau extérieur. Le volet (39) est un ensemble qui s'articule au moyen d'un bras (40) sur l'axe (41) qui est lui-même fixé dans une chape liée rigidement à la structure de la roue de coulée au voisinage de la jante. Le bras (40) est prolongé au-delà de l'axe (41) par un levier (42) sur lequel est fixé un galet (43).

On comprend qu'en appliquant sur le galet des forces dirigées soit vers le haut (flèche A), soit vers le bas (flèche B), on agit sur le levier (41) qui, soit maintient le volet (38) en appui sur les bords de la jante (30) par sa plaque de fermeture (45), soit, au contraire, le soulève.

On voit, figure 7, le volet (39) en position ouverte, l'espace au-dessus de la gorge de la jante est alors complètement dégagé, ce qui permet d'engager dans cette gorge, dans des zones déterminées, des moyens d'extraction de la barre solidifiée ou un moyen d'introduction du métal ou alliage liquide.

Dans la pratique, l'ouverture et la fermeture de chaque volet sont provoquées pour une position angulaire très bien déterminée par rapport au bâti, comme on le voit figure 7, au moyen de rampes fixes (44) solidaires du bâti sur lequel est montée la roue de coulée. Le profil de ces rampes est conçu pour déplacer les galets (43) vers le haut ou vers le bas suivant l'angle voulu.

On conçoit qu'il est absolument nécessaire d'obtenir une fermeture étanche de la gorge pour éviter toute fuite de métal liquide qui serait une cause de perte de métal et, surtout, de défaut de surface. Pour cela, il est possible, de façon complémentaire, d'améliorer le centrage des volets par rapport aux jantes et aussi d'assurer, d'une part, un serrage avec une pression suffisante du volet sur la jante et, d'autre part, un maintien des volets successifs les uns contre les autres grâce à un moyen de liaison tel que des crochets.

On voit sur la figure 8 que la plaque de fermeture (45) du volet figuré en coupe, est centrée par rapport à la jante (30) au moyen de goupilles de centrage, telles que (46). Ces goupilles reliées à la plaque de fermeture (45) pénètrent au moment du basculement du volet, lorsqu'il vient en appui sur la jante (30), dans des logements tels que (47) ménagés dans cette jante. De cette façon, la plaque de fermeture (45) est mise en place de façon reproductible chaque fois qu'elle vient en appui sur la jante (30). Par ailleurs, afin d'assurer un serrage constant de cette plaque de fermeture sur la jante, un moyen de serrage élastique est utilisé.

Comme le montre la figure, chaque volet comporte un boîtier (48) à l'intérieur duquel la plaque de fermeture est fixée élastiquement par des ressorts tels que (49). A la partie supérieure. le boîtier comporte des rouleaux tels que (50). Après fermeture de chaque volet, au voisinage du point de remplissage de la gorge par le métal liquide, les volets s'engagent dans un espace délimité par une rampe fixe annulaire (36) concentrique à la roue contre laquelle les rouleaux (50) viennent rouler. La distance entre la rampe et la jante de la roue de coulée est calculée de façon que les ressorts (49) soient comprimés par l'intermédiaire des rouleaux (50). La plaque de fermeture est ainsi appliquée contre la jante avec une force suffisante. Ce mode de réalisation permet d'absorber les dilatations et des surépais- seurs éventuelles provoquées par des débordements de métal liquide.

Comme le montre également la figure 8, chaque plaque de fermeture est équipée d'un moyen de refroidissement interne (51). Comme on fait appel le plus souvent à l'eau comme fluide de refroidissement, on voit que l'utilisation de volets articulés directement sur la roue de coulée permet une alimentation en fluidé extrêmement facile à partir de la roue elle-même qui, elle, est alimentée sans difficulté grâce à des entrées et sorties de fluide au niveau de son axe.

Comme le montrent les figures 6 et 8, la plaque de fermeture (45) comporte une double paroi à l'intérieur de laquelle des passages d'eau (51) sont ménagés. Des raccords d'entrée et de sortie d'eau (52) et (53) figures 6, 7, 8 et 9, sont reliés par des tubes de liaison flexibles, par exemple en élastomère, symbolisés en (54), à des entrées et sorties d'eau correspondantes telles que (55-56), ménagées sur la face latérale de la roue de coulée non loin du point de fixation de l'axe de basculement (41). La longueur de ces tubes de liaison est déterminée de façon à ne pas faire obstacle au basculement du volet. Enfin, un système d'accrochage des volets successifs les uns aux autres est représenté figure 9. On voit que chaque volet comporte un crochet (57) articulé autour d'un axe (58) qui est susceptible de s'accrocher à un tenon (59). L'ouverture et la fermeture du crochet sont commandées par un galet (60) qui est soulevé ou abaissé par des butées convenablement disposées. Le moyen de liaison ainsi réalisé permet d'éviter les fuites de métal liquide entre les plaques de fermeture.

L'utilisation des volets, de relativement petites dimensions, et de structure compacte, articulés séparément sur la roue de coulée elle-même, permet d'utiliser, pour la plaque de fermeture, les métaux les plus appropriés à supporter un contact direct avec le métal qu'il s'agit de couler. C'est ainsi qu'il sera possible d'utiliser, pour réaliser la plaque de fermeture, des métaux à grande chaleur spécifique et/ou grande conductivité thermique, tels que l'aluminium, le magnésium, le cuivre, l'argent ou encore certains alliages de ces métaux. Le plus souvent, on préférera réaliser la plaque de fermeture dans le même métal que la jante, c'est-à-dire dans bien des cas, en cuivre ou en alliages à haute teneur en cuivre. Dans bien des cas, seule la face de la plaque de fermeture, qui est en contact avec le métal liquide, sera réalisée en métal à haute conductivité. La deuxième paroi, ou paroi extérieure de la plaque, pourra être réalisée en un métal de résistance mécanique beaucoup plus élevée. Grâce à un refroidissement énergique par fluide de la plaque de fermeture, on n'observe pratiquement pas de déformation due à des phénomènes de dilatation différentielle. Les dimensions des plaques de fermeture sont calculées de façon à tenir compte de la dilatation de la jante en cours d'utilisation afin d'éviter les fuites de métal liquide.

Le mode de réalisation prévu pour la fermeture de la roue de coulée permet d'envisager une très importante modification du profil des barres ou des bandes coulées par ce procédé. En effet, dans la coulée sur roue classique avec fermeture de la gorge par un ruban métallique, l'angle formé entre la face intérieure du ruban métallique et les parois latérales de la gorge est d'environ 80°. Ceci résulte de la nécessité d'une dépouille d'environ une dizaine de degrés pour pouvoir sortir la barre de la gorge. De plus, il ne peut y avoir d'arrondi au sommet de cet angle qui est donc vif. Par ailleurs, au fur et à mesure de l'usure des parois de la gorge, il risque de se produire de petites infiltrations de métal liquide entre le ruban et le bord de la jante qui sont une raison supplémentaire pour effectuer un ébarbage.

Dans le cas, au contraire, de la présente invention, grâce à la rigidité des plaques de fermeture qui sont pratiquement indéformables, on peut donner à la face de ces plaques, qui est en regard de la jante, un profil complémentaire de celui de la gorge.

Sur la figure 8, on voit une telle plaque de fermeture (45) qui présente des arrondis (61) et (62) grâce auxquels la barre qui sera coulée dans la jante, comportera seulement des arêtes arrondies et pourra donc être laminée dans des conditions particulièrement favorables.

Le raccordement entre la plaque de fermeture et la jante est ainsi réalisé sur les faces latérales de la barre et, grâce aux dispositifs de centrage qui sont utilisés, on n'observe pas de déplacement transversal relatif de cette plaque de fermeture par rapport à la jante.

L'invention concerne, non seulement, le dispositif de coulée qui vient d'être décrit, mais aussi un procédé de coulée sur roue de métaux ou alliages à haut point de fusion tels que le cuivre et ses alliages, les aciers et les autres métaux ou alliages à haut point de fusion.

Ce procédé permet, grâce à la fermeture de la jante dans la zone de coulée, au moyen de volets refroidis par circulation d'un fluide tel que l'eau, d'obtenir une solidification très rapide des métaux ou alliages coulés.

Ceci réduit ainsi les risques de ségrégation et permet d'obtenir des structures de métal brut de coulée à grain particulièrement fin. Ce procédé permet également d'obtenir des barres coulées dont la section ne présente pas d'angles vifs, ce qui évite les risques de replis, et peut même se rapprocher du rond.

Différents moyens d'alimentation en métal liquide de la roue de coulée peuvent être envisagés suivant les cas. On peut utiliser, en particulier, des busettes ou encore des canaux à niveau sensiblement constant. Dans le cas de la coulée des métaux oxydables tels que le cuivre, on pourra mettre en atmosphère contrôlée le moyen d'alimentation en métal liquide.

## Revendications

1. Dispositif pour la coulée continue sur roue de barres ou bandes à arêtes arrondies en métal ou alliage à haut point de fusion tel que le cuivre ou les aciers, ledit dispositif comportant une roue de coulée (29) pourvue d'une jante (30) ainsi que des moyens d'obturation de la lingotière de coulée constituée sur le pourtour de cette jante (30), moyens comportant une pluralité de volets mobiles (31, 39) jointifs enveloppant le produit coulé depuis l'alimentation en métal liquide jusqu'à l'extraction du produit solidifié (33), caractérisé en ce que la jante (30) de la roue de coulée (29) comporte une gorge (37) servant de lingotière de coulée, en ce que les volets mobiles (31, 39) sont montés de façon pivotante sur la roue de coulée (28), de sorte que chaque volet (31, 39) conserve le long de la jante (30) un emplacement déterminé pendant la rotation de ladite roue de coulée (29), et en ce que les moyens d'obturation de la gorge (37) comportent en outre des moyens d'ouverture et de fermeture des volets (31, 39) comprenant des rampes fixes (36, 44) solidaires du bâti qui supporte la roue de coulée, ces moyens (36, 44) étant tels que lesdits volets (31, 39) soient en appui direct sur les bords de la jante (30) entre le point d'introduction du métal liquide dans la gorge (37) et un point proche du point d'extraction de la barre ou bande solidifiée (33), et que lesdits volets (31, 39) soient ouverts en laissant dégagé l'espace situé au-dessus de la gorge (37) de la jante (30) dans la zone d'extraction de ladite barre ou bande solidifiée (33).

2. Dispositif selon la revendication 1, caractérisé en ce que chaque volet mobile (31, 39) comprend une plaque de fermeture (45) centrée par rapport à la jante (30) au moyen de goupilles (46) reliées à ladite plaque de fermeture (45), lesdites goupilles (46) pénétrant dans des logements (47) ménagés dans ladite jante (30) lorsque lesdits volets mobiles (31, 39) sont basculés et viennent en appui sur la jante (30).

3. Dispositif selon la revendication 2, caractérisé en ce que chaque volet (31, 39) comporte un boîtier (48), à l'intérieur duquel la plaque de fermeture (45) est fixée élastiquement par des ressorts (49), et des rouleaux (50) fixés à la partie supérieure dudit boîtier (48), lesdits rouleaux (50) roulant, quand ledit volet (31, 39) a été fermé, contre une rampe fixe annulaire (36) concentrique à la roue de coulée (29).

4. Dispositif selon l'une quelconque des revendications 1 à 3, caractérisé en ce que les volets mobiles successifs (31, 39) sont accrochés les uns aux autres par des moyens de liaison, consistant pour chaque volet (31, 39) en un crochet (57) articulé autour d'un axe (58) disposé de façon à s'accrocher à un tenon (59) du volet voisin, l'ouverture et la fermeture dudit crochet (57) étant contrôlées par un galet (60) lié au crochet (57), ledit galet (60) étant soulevé ou abaissé par des butées.

5. Dispositif selon l'une quelconque des revendications 1 à 4, caractérisé en ce que chaque plaque de fermeture (45) comporte une double paroi à l'intérieur de laquelle des passages (51) sont ménagés pour y faire circuler un fluide de refroidissement tel que de l'eau, des raccords d'entrée et de sortie dudit fluide (52, 53) étant reliés à des entrées et sorties d'eau (55, 56) disposées sur la face latérale de la roue de coulée (29).

6. Dispositif selon l'une quelconque des revendications 1 à 5, caractérisé en ce que la face de chaque plaque de fermeture (45) regardant la jante (30) a un profil complémentaire de celui de la gorge (37) de ladite jante (30) avec des arrondis (61, 62) grâce auxquels la barre ou la bande coulée obtenue avec la roue de coulée (29) aura des arêtes arrondies.

7. Procédé de coulée continue sur roue de barres ou bandes à arêtes arrondies en métal ou alliage à haut point de fusion tel que le cuivre ou les aciers, dans lequel on introduit du métal ou alliage liquide dans une cavité de moulage constituée sur le pourtour de la jante (30) d'une roue de coulée (29) et dans lequel on obture la lingotière de coulée constituée sur le pourtour de cette jante (30) dans la zone de coulée et de solidification du métal ou alliage à l'aide de moyens comportant une pluralité de volets mobiles (31, 39) jointifs enveloppant le produit coulé depuis l'alimentation en métal liquide jusqu'à l'extraction du produit solidifié (33), caractérisé en ce que les volets mobiles (31, 39) sont montés de façon pivotante sur la roue de coulée (29), de sorte que chaque volet (31, 39) conserve un emplacement déterminé le long de la jante (30) comportant une gorge (37) pendant la rotation de la roue de coulée (29). et en ce qu'on obture cette gorge (37) entre le point d'introduction du métal liquide dans ladite gorge (37) et un point proche du point d'extraction du métal ou alliage solidifié, en plaquant les volets (31, 39) contre le rebord de la jante (30) au moyen de rampes fixes (36, 44) solidaires du bâti qui supporte la roue de coulée (29), et en ce que, par pivotement des volets (31. 39) autour d'un axe fixe par rapport à la roue, on dégage l'espace situé au-dessus de la gorge (37) dans la zone d'extraction de la barre ou de la bande solidifiée (33).

## Claims

1. Apparatus for continuously casting on a wheel, bars or strips with rounded edges of metal or alloy having a high melting point such as copper or steels, said apparatus comprising a casting wheel (29) provided with a rim (30) and closure means for the ingot casting mould formed on the periphery of said rim (30), means comprising a plurality of contiguous movable flaps (31, 39) enveloping the cast product from the feed of liquid metal to the point of extraction of the solidified product (33), characterised in that the rim (30) of the casting wheel (29) comprises a groove (37) serving as an ingot casting mould, that the movable flaps (31, 39) are mounted pivotably on the casting wheel (28) so that each flap (31, 39) remains in a given location along the rim (30) during the rotation of said casting wheel (29), and that the closure means for the groove (37) further include means for opening and closing the flaps (31, 39) comprising fixed ramps (36, 44) which are fixed with respect to the frame which supports the casting wheel, said means (36, 44) being such that said flaps (31, 39) bear directly against the edges of the rim (30) between the point of introduction of the liquid metal into the groove (37) and a point which is close to the point of extraction of the solidified bar or strip (33), and that said flaps (31, 39) are opened leaving clear the space which is above the groove (37) of the rim (30) in the region for extraction of said solidified bar or strip (33).

2. Apparatus according to claim 1 characterised in that each movable flap (31, 39) comprises a closure plate (45) which is centred with respect to the rim (30) by means of pins (46) connected to said closure plate (45), said pins (46) engaging into housings (47) provided in said rim (30) when said movable flaps (31, 39) are pivoted and come to bear against the rim (30).

3. Apparatus according to claim 2 characterised in that each flap (31, 39) comprises a casing (48) within which the closure plate (45) is resiliently fixed by springs (49) and rollers (50) fixed to the upper part of said casing (48), said rollers (50), when said flap (31, 39) has been closed, rolling against a fixed annular ramp (36) which is concentric with respect to the casting wheel (29).

4. Apparatus according to any one of claims 1 to 3 characterised in that the successive movable flaps (31, 39) are in hooking engagement with each other by way of connecting means which for each flap (31, 39) comprise a hook (57) pivoted about an axis (58), so disposed as to come into hooking engagement with a peg (59) of the adjacent flap, opening and closing of said hook (57) being controlled by a roller (60) connected to said hook (57), said roller (60) being raised or lowered by abutments..

5. Apparatus according to any one of claims 1 to 4 characterised in that each closure plate (45) comprises a double wall within which there are provided ducts (51) for circulating therein a cooling fluid such as water, fluid intake and discharge connections (52, 53) being connected to water intakes and outlets (55, 56) disposed on the side face of the casting wheel (29).

6. Apparatus according to any one of claims 1 to 5 characterised in that the face of each closure plate (45) which is towards the rim (30) is of a profile which is complementary to that of the groove (37) of said rim (30) with rounded portions (61, 62) by means of which the cast bar or strip produced with the casting wheel (29) will have rounded edges.

7. A process for continuously casting on a wheel bars or strips having rounded edges of metal or alloy having a high melting point such as copper or steels, wherein liquid metal or alloy is introduced into a casting cavity formed on the periphery of the rim (30) of a casting wheel (29) and wherein the ingot casting mould formed on the periphery of said rim (30) is closed in the metal or alloy casting and solidification region by means comprising a plurality of contiguous movable flaps (31, 39) which enclose the cast product from the feed of liquid metal to the point of extraction of the solidified product (33), characterised in that the movable flaps (31, 39) are mounted pivotably on the casting wheel (29) so that each flap (31, 39) remains in a given location along the rim (30) comprising a groove (37) during the rotation of the casting wheel (29) and that said groove (37) is closed, between the point of introduction of the liquid metal into said groove (37) and a point which is close to the point of extraction of the solidified metal or alloy, by applying the flaps (31, 39) against the edge of the rim (30) by means of fixed ramps (36, 44) which are fixed with respect to the frame which supports the casting wheel (29), and that, by pivotal movement of the flaps (31, 39) about an axis which is fixed with respect to the wheel, the space disposed above the groove (37) in the region of extraction of the solidified bar or strip (33) is cleared.

## Patentansprüche

1. Vorrichtung zum kontinuierlichen Giessen von Barren oder rundkantigen Bändern aus Metall oder Legierungen mit hohem Schmelzpunkt, wie Kupfer oder Stähle, mit einem Gießrad (29), das mit einem Radkranz (30) und Mitteln zum Verschließen der auf dem Umfang des Radkranzes (30) gebildeten Gießkokille versehen ist und mit Mitteln, bestehend aus mehreren beweglichen Klappen (31, 39), die aneinandergrenzend das gegossene Produkt von der Zuführung flüssigen Metalls bis zur Entnahme des erstarrten Produkts (33) umhüllen, dadurch gekennzeichnet, daß der Radkranz (30) des Gießrads (29) eine Nut (37) aufweist, die als Gießkokille dient, und dadurch, daß die beweglichen Klappen (31, 39) schwenkbar an dem Gießrad (29) derart angelenkt sind, daß jede Klappe entlang des Radkranzes während des Drehens des Gießrads (29) eine bestimmte Stellung beibehält und dadurch, daß die Mittel zum Verschließen der Nut (37) ferner Mittel zum Öffnen und Schließen der Klappen (31, 39) aufweisen, mit starren, mit dem das Gießrad tragenden stellfest verbundenen Rampen (36, 44), wobei diese Mittel (36, 44) so ausgelegt sind, daß die Klappen (31, 39) direkt auf den Rändern des Radkranzes (30) zwischen der Einführungsstelle des flüssigen Metalls in die Nut (37) und einer Stelle nahe dem Entnahmeort des Barrens oder des rundkantigen Bandes (33) aufliegen und dadurch, daß die Klappen (31, 39) in dem Entnahmebereich des Barrens oder des rundkantigen Bandes (33) offen sind und den Raum oberhalb der Nut (37) des Radkranzes (30) freilassen.

2. Vorrichtung nach Anspruch 1, dadurch gekennzeichnet, daß jede bewegliche Klappe (31, 39) eine Verschlußplatte (45) aufweist, die relativ zu dem Radkranz (30) mittels an der Schließplatte (45) befestigten Stiften zentriert ist, wobei die Stifte (46) in in den Radkranz (30) eingearbeitete Lager (47) eingreifen, wodurch die beweglichen Klappen (31, 39) verschwenkt werden und auf dem Radkranz (30) zu liegen kommen.

3. Vorrichtung nach Anspruch 2, dadurch gekennzeichnet, daß jede Klappe (31, 39) ein Gehäuse (48), in dessen Inneren die Schließplatte (45) elastisch mittels Federn (49) befestigt ist und am oberen Teil des Gehäuses (48) angebrachte Rollen (50) aufweist, wobei die Rollen (50) auf einer festen ringförmigen, zum Gießrad (29) konzentrischen Rampe (36) rollen, wenn die Klappe (31, 39) geschlossen worden ist.

4. Vorrichtung nach einem der Ansprüche 1 bis 3, dadurch gekennzeichnet, daß die aufeinanderfolgenden beweglichen Klappen (31, 39) durch Bindeglieder miteinander verbunden sind, wobei die Bindeglieder für jede Klappe (31, 39) aus einem um seine Achse (58) drehbar angelenkten Haken (57), der so angeordnet ist, daß er an einem Stift (59) der benachbarten Klappe einhakt, bestehen, wobei das Öffnen und das Schließen des Hakens (57) über eine Rolle (60) gesteuert wird, die mit dem Haken (57) verbunden ist und wobei die Rolle (60) durch Anschläge angehoben und gesenkt wird.

5. Vorrichtung nach einem der Ansprüche 1 bis 4, dadurch gekennzeichnet, daß jede Schließplatte (45) eine doppelte Wandung aufweist, in dessen Innerem Durchgänge (51) angeordnet sind, um darin ein Kühlfluid wie z. B. Wasser zirkulieren zu lassen, wobei die Eingangs- und Ausgangsanschlüsse für das Fluid (52, 53) an Wassereingangs- und Wasserausgangsanschlüsse (55, 56) angeschlossen sind, die auf der Seitenfläche des Gießrads (29) angeordnet sind.

6. Vorrichtung nach einem der Ansprüche 1 bis 5, dadurch gekennzeichnet, daß die zum Radkranz (30) hinzeigende Fläche jeder Schließplatte (45) ein zu der Nut (37) des Radkranzes (30) komplementäres Profil hat mit Abrundungen (61, 62) aufgrund derer der mit dem Gießrad (29) gegossene Barren oder das so gegossene Band abgerundete Kanten hat.

7. Verfahren zum kontinuierlichen Gießen von Barren oder Bändern mit abgerundeten Kanten aus Metall oder Legierungen mit hohem Schmelzpunkt wie z. B. Kupfer oder Stähle, bei dem flüssiges Metall oder eine flüssige Legierung in eine Gießform eingelassen wird, die auf dem Umfang des Radkranzes (30) eines Gießrads (29) ausgebildet ist und in der die auf dem Umfang dieses Radkranzes (30) gebildete Gießkokille in dem Gießbereich und dem Bereich der Verfestigung des Metalls oder der Legierung mit Hilfe von Mitteln verschlossen wird, die mehrere bewegliche Klappen (31, 39) aufweisen, die sich gegenseitig berührend das gegossene Produkt von der Einspeisung des flüssigen Metalls bis zur Entnahme des erstarrten Produktes (33) umhüllen, dadurch gekennzeichnet. daß die beweglichen Klappen (31, 39) schwenkbar auf dem Gießrad (29) derart angelenkt sind, daß jede Klappe (31, 39) längs des Radkranzes (30), der eine Nut (37) aufweist, während des Drehens des Gießrads (29) beibehält, und dadurch, daß diese Nut (37) zwischen der Einführungsstelle des flüssigen Metalls in diese Nut (37) und einer Stelle in der Nähe des Entnahmeorts des erstarrten Metalls oder der erstarrten Legierung verschlossen wird, indem die Klappen (31, 39) gegen den Rand des Radkranzes (30) mittels starrer Rampen (36.44) angelegt werden, wobei die Rampen mit dem Gestell fest verbunden sind, das das Gießrad (29) trägt und dadurch, daß durch Verschwenken der Klappen (31, 39) um eine bezüglich des Rads feste Achse der oberhalb der Nut (37) gelegene Raum im Bereich der Entnahme des erstarrten Barrens oder des erstarrten Bandes (33) freigemacht wird.
